# FASCICULE DE BREVET EUROPEEN

(11) **EP 3 827 693 B1**
(45) Date de publication et mention de la délivrance du brevet: **29.06.2022**
(21) Numéro de dépôt: 20209310.0
(22) Date de dépôt: 23.11.2020
(51) Int. Cl.: A45B 25/00, A45B 25/02

(54) **PARASOL AVEC COMPARTIMENTS DE RANGEMENT**
SONNENSCHIRM MIT ABLAGEFÄCHERN
PARASOL WITH STORAGE COMPARTMENTS

(30) Priorité: 29.11.2019 FR 1913551
(43) Date de publication de la demande: 02.06.2021
(73) Titulaire: Castro Y Pena, Manuel, 1070 Bruxelles (BE)
(72) Inventeur: Castro Y Pena, Manuel, 1070 Bruxelles (BE)
(74) Mandataire: Nicolle, Olivier

(56) Documents cités:
- US-A- 2 681 070
- US-A- 5 441 064
- US-A1- 2009 301 531

## Description

La présente invention se rapporte à un parasol muni d'équipements particuliers.

Comme chacun a pu l'expérimenter par exemple sur une plage, une question qui se pose de manière récurrente est de pouvoir ranger des accessoires tels que des appareils électroniques, ou de la nourriture, ou tout autre objet, dans un endroit qui soit à l'abri notamment du sable.

Le document US5441064 décrit un parasol avec des compartiments de rangement.

La présente invention vise à apporter une solution à ce problème en utilisant avantageusement un parasol perfectionné.

On atteint cet objectif avec un parasol, du type comprenant un mât, une noix fixée sur ce mât, un coulant monté coulissant sur ce mât, des baleines articulées sur ladite noix, des rayons interposés de manière articulée entre ledit coulant et lesdites baleines, une toile fixée sur lesdites baleines, les baleines et les rayons adjacents définissant sensiblement, avec le mât, lorsque le parasol est en service, un volume délimité par deux triangles latéraux, un triangle inférieur et un triangle supérieur, ce parasol comprenant au moins un compartiment de rangement dont la forme correspond à celle dudit volume.

Grâce à ces caractéristiques, le parasol selon l'invention offre une zone de rangement permettant de mettre à l'abri notamment du sable tout objet que l'on souhaite protéger.

Plus particulièrement, grâce au fait que le compartiment de rangement s'étend dans le volume situé entre des baleines et des rayons adjacents, on évite toute interférence de ce compartiment avec le volume disponible sous le parasol, qui reste donc libre pour l'utilisateur.

Suivant d'autres caractéristiques optionnelles du parasol selon l'invention, prises seules ou en combinaison :
- ledit compartiment comprend deux parois latérales sensiblement triangulaires, et une paroi inférieure sensiblement triangulaire : cette géométrie particulière permet d'avoir un compartiment de rangement qui épouse parfaitement le volume disponible entre les baleines et les rayons adjacents du parasol ;
- ledit compartiment comprend en outre une paroi supérieure sensiblement triangulaire : cette caractéristique additionnelle permet d'obtenir un compartiment de rangement définissant un volume complètement fermé ;
- les bords inférieurs desdites parois latérales sont fixés sur les rayons adjacents dudit volume : dans ce mode de réalisation, le maintien du compartiment de rangement est assuré par les rayons du parasol ;
- les bords supérieurs desdites parois latérales sont maintenus par des élastiques s'étendant entre les articulations desdits rayons sur lesdites baleines et une extension dudit coulant : la présence de ces élastiques coopérant avec cette extension du coulant permet le coulissement du compartiment de rangement le long du mât et son repliement lors de la fermeture du parasol ;
- les bords verticaux desdites parois latérales sont montés coulissants sur des tiges disposées le long dudit mât : ces tiges fournissent un mode de réalisation alternatif au précédent, permettant également le coulissement du compartiment de rangement le long du mât lors de la fermeture du parasol ;
- les bords supérieurs desdites parois latérales sont fixés sur les baleines adjacentes dudit volume : dans ce mode de réalisation, le maintien du compartiment de rangement est assuré par les baleines du parasol ;
- les bords inférieurs desdites parois latérales sont maintenus par des élastiques s'étendant entre les articulations desdits rayons sur lesdites baleines et une bague solidaire dudit mât : la présence de ces élastiques coopérant avec la bague permet le repliement du compartiment de rangement lors de la fermeture du parasol ;
- les bords inférieurs desdits compartiments sont fixés auxdits rayons adjacents, et les bords supérieurs desdits compartiments sont fixés auxdites baleines adjacentes : dans ce mode de réalisation particulier, il faut décrocher le compartiment de rangement du parasol avant de fermer ce dernier, ce compartiment étant donc nécessairement amovible ;
- les moyens de fixation desdites parois latérales auxdits rayons et/ou auxdites baleines sont sélectionnés dans le groupe comprenant des boutons pression, des fermetures à glissière, des bandes Velcro^{®} : ces moyens de fixation couramment disponibles fournissent une solution économique et réversible de fixation du compartiment de rangement aux rayons et/ou aux baleines du parasol ;
- la paroi inférieure dudit compartiment comporte une partie fixe disposée au voisinage dudit mât, et une partie ouvrante disposée à distance dudit mât : cette partie ouvrante permet d'accéder aisément à l'intérieur du compartiment pour y ranger ou pour y prendre des objets, et la partie fixe permet d'éviter la chute de ces objets lors de l'ouverture de la partie ouvrante ;
- la paroi inférieure dudit compartiment comporte au moins une partie transparente : cette partie transparente permet de visualiser rapidement le contenu du compartiment de rangement, depuis l'extérieur ;
- ledit parasol comprend une pluralité desdits compartiments : la présence de plusieurs compartiments permet d'augmenter l'espace de rangement d'objets sous le parasol.

La présente invention se rapporte également à un compartiment pour parasol conforme à ce qui précède, comportant des moyens de fixation amovibles sur lesdits rayons et/ou lesdites baleines : un tel compartiment peut donc être installé sous le parasol, ou retiré du parasol à loisir, en fonction des besoins de l'utilisateur.

D'autres caractéristiques et avantages de l'invention ressortiront à la lecture de la description qui suit, en référence aux figures annexées, qui illustrent :
[Fig. 1] : un schéma général d'un parasol de la technique antérieure, en coupe axiale ;
[Fig. 2] : une vue en perspective partielle et de dessous d'un parasol selon l'invention, ouvert, et muni d'un compartiment de rangement lui-même ouvert, selon un premier mode de réalisation ;
[Fig. 3] : une vue en perspective partielle sous un autre angle du parasol de la figure 2, seuls deux rayons et deux baleines ayant été représentés, et la toile du parasol ayant été ôtée pour clarifier l'explication ;
[Fig. 4] : une vue en coupe axiale partielle du parasol des figures 2 et 3, en cours de fermeture ;
[Fig. 5] : une vue en perspective partielle et de dessus d'un deuxième mode de réalisation d'un parasol selon l'invention, seuls deux rayons étant représentés, et la toile du parasol ayant été ôtée pour clarifier l'explication ;
[Fig. 6] : une vue en perspective de la zone VI de la figure 5, sur laquelle on peut voir deux baleines raccordées à la noix du parasol ;
[Fig. 7] : une vue en perspective de la zone VII de la figure 5, sur laquelle on peut voir deux rayons raccordés au coulant du parasol ;
[Fig. 8] : une vue en coupe axiale partielle du parasol des figures 5 à 7, en cours de fermeture ;
[Fig. 9] : une vue analogue à celle de la figure 3 d'encore un autre mode de réalisation du parasol selon l'invention ;
[Fig. 10] : une vue en coupe axiale partielle du parasol de la figure 9, en cours de fermeture ;
[Fig. 11] : une vue analogue à celles des figures 3 et 9 d'encore un autre mode de réalisation du parasol selon l'invention ;
[Fig. 12] : une vue en perspective de dessous d'un parasol ouvert équipé d'une pluralité de compartiments de rangement, conformément au mode de réalisation de la figure 11 ;
[Fig. 13] : une vue de dessus de deux compartiments de rangement du parasol de la figure 12, ces compartiments ayant été détachés de ce parasol, et
[Fig. 14] : une vue en perspective zoomée de deux compartiments de rangement adjacents du parasol de la figure 12.

Pour plus de clarté, les éléments identiques ou similaires sont repérés par des signes de référence identiques ou similaires sur l'ensemble des figures.

Par ailleurs, dans la description qui va suivre, on utilisera les termes « inférieur », « supérieur », « vertical » : ces termes doivent s'entendre par rapport à la position normale d'un parasol en service, dans laquelle le mât de ce parasol est planté sensiblement à la verticale dans le sol, cette verticale étant symbolisée par la flèche V de la figure 1, orientée vers le haut.

On se reporte à présent à la figure 1, sur laquelle on a représenté un schéma-type de parasol de la technique antérieure.

Comme cela est connu en soi, un tel parasol comprend un mât 1, à la partie supérieure duquel est monté une noix fixe 3 ; une bague coulissante 5, également appelée coulant, est susceptible de se déplacer le long du mât 1.

Des baleines 7 destinées à supporter la toile du parasol sont montées articulées sur la noix 3.

Des rayons 9 sont interposés entre ces baleines 7 et le coulant 5, grâce à des points d'articulation respectifs 11, 13.

Un cliquet ou ferret 15 permet de bloquer le coulant 5 sur le mât 1 dans la position correspondant à l'ouverture du parasol.

Comme cela est visible sur la figure 1, et à la courbure près de la toile tendue sur les baleines 7, la surface définie par le mât 1, une baleine 7 et le rayon associé 9, présente sensiblement une forme triangulaire.

On se reporte à présent aux figures 2, 3 et 4, sur lesquelles on a représenté un premier mode de réalisation d'un parasol selon l'invention.

Comme cela est visible sur ces figures, un compartiment de rangement, désigné par la référence générale 17, est disposé dans le volume délimité par le mât 1, deux baleines adjacentes 7a, 7b, et deux rayons adjacents 9a, 9b, sous la toile 19 du parasol.

On se reporte à présent plus particulièrement aux figures 2 et 3.

Plus précisément, le compartiment de rangement 17 comprend deux parois latérales 17a, 17b s'étendant respectivement selon les surfaces délimitées par :
- le mât 1,
- les deux baleines adjacentes 7a, 7b,
- les deux rayons 9a, 9b adjacents,
ainsi qu'une paroi inférieure 17c s'étendant entre les deux rayons adjacents 9a, 9b, du mât 1 jusqu'à la toile 19 du parasol.

Le compartiment 17 est réalisé dans un matériau souple, synthétique ou naturel, tel que du tissu, du non-tissé, de la toile cirée, ou tout autre matériau analogue.

De préférence, la paroi inférieure 17c comporte d'une part une partie fixe 21 disposée à proximité du mât 1, et d'autre part une partie ouvrante 23 s'étendant entre la partie fixe 21 et la toile 19 du parasol.

La partie fixe 21 peut être réalisée dans un matériau opaque, et la partie 23 est de préférence réalisée dans un matériau transparent, tel qu'un filet.

La partie ouvrante 23 est apte à être fixée de manière amovible sur les bords inférieurs 25a, 25b respectifs de l'une et/ou l'autre des deux parois latérales 17a et 17b, par tout moyen de fixation amovible approprié, tel que boutons pressions, fermeture à glissière, ou bande Velcro^{®}.

Dans ce premier mode de réalisation, les bords inférieurs 25a, 25b des parois latérales 17a, 17b du compartiment de rangement 17, sont fixés le long des rayons 9a, 9b, par tout moyen de fixation approprié, de préférence amovible.

Les bords supérieurs 27a, 27b de ces parois latérales 17a, 17b sont en revanche libres par rapport aux baleines 7a, 7b, et munis d'élastiques tendus entre la partie supérieure 29 d'une extension 31 du coulant 5 et les points d'articulation 11a, 11b des rayons 9a, 9b sur les baleines 7a, 7b, lorsque le parasol se trouve en position ouverte, comme cela est plus particulièrement visible sur la figure 3.

On comprend donc, à l'examen des figures 2 et 3, que lorsque le parasol se trouve en position d'ouverture, les parois latérales 17a, 17b et la paroi inférieure 17c sont maintenues tendues d'une part par les rayons 9a, 9b et les baleines 7a, 7b, et d'autre part par les élastiques associés aux bords supérieurs 27a, 27b des parois latérales, définissant ainsi un volume permettant de ranger des objets que l'on souhaite isoler par exemple du sable, tels que des appareils électroniques ou bien de la nourriture.

En ouvrant la partie ouvrante 23 de la paroi inférieure 17c, on peut aisément accéder au volume intérieur du compartiment de rangement 17 ainsi défini, afin d'y placer des objets, ou bien de les en retirer.

La partie fixe 21 de la paroi inférieure 17c permet de retenir ces objets afin d'éviter qu'ils ne tombent lors de l'ouverture de la partie ouvrante 23.

Le fait de prévoir que cette partie ouvrante 23 soit transparente, permet de visualiser rapidement le contenu du compartiment de rangement 17.

Comme cela est visible sur la figure 4, Lorsqu'on souhaite fermer le parasol, et après avoir récupéré les objets qui se trouvent à l'intérieur du compartiment de rangement 17, la noix 5 et son extension associée 31 coulissent le long du mât 1 vers le bas, ayant pour effet de rapprocher les points d'articulation 11a, 11b des rayons 9a, 9b sur les baleines 7a, 7b, du mât 1.

Ce faisant, les bords supérieurs 27a, 27b des parois latérales 17a, 17b du compartiment de rangement 17 peuvent se détendre, permettant ainsi le repliement de ce compartiment le long du mât 1.

Dans le mode de réalisation des figures 5 à 8, la paroi inférieure 17c du compartiment 17 est fixée le long de deux rayons adjacents 9a, 9b par des tiges 33a, 33b rapportées par exemple par clipsage sur ces rayons.

Les parois latérales 17a, 17b peuvent alors être reliées à ces tiges 33a, 33b par enroulement, comme cela est plus particulièrement visible sur la figure 7.

Par ailleurs, les bords verticaux 34a, 34b des parois latérales 17a, 17b du compartiment 17 peuvent être reliés au mât 1 par des tiges verticales 35a, 35b fixées respectivement dans leur partie inférieure sur les rayons 9a, 9b au voisinage du coulant 5, et montées coulissantes dans leur partie supérieure sur un anneau 37 clipsé sur le mât 1.

Dans ce mode de réalisation, et comme cela est visible sur la figure 8, lors de la fermeture du parasol, le déplacement des tiges verticales 35a, 35b avec le coulant 5, a pour effet d'entraîner les bords verticaux des parois latérales 17a, 17b du compartiment de rangement 17, et ainsi de permettre le repliement de ce compartiment lors de la fermeture du parasol.

Dans le mode de réalisation des figures 9 et 10, ce sont les bords supérieurs 27a, 27b des parois latérales 17a, 17b du compartiment de rangement 17 qui sont fixés aux baleines adjacentes 7a, 7b, par exemple par enroulement.

Les bords inférieurs 25a, 25b des parois latérales 17a, 17b sont munis d'élastiques tendus entre les points d'articulation 11a, 11b des rayons 9a, 9b sur les baleines 7a, 7b et une bague fixe 39 sur laquelle vient buter le coulant 5 lorsque le parasol se trouve en position d'ouverture.

Ainsi, comme cela est visible sur la figure 10, lorsqu'on ferme le parasol, les bords inférieurs 25a, 25b des parois latérales respectives 17a, 17b du compartiment 17 se détendent, la bague 39 restant fixe, et le coulant 5 descendant le long du mât 1.

Dans le mode de réalisation de la figure 11, les parois latérales 17a, 17b du compartiment de rangement 17 sont fixées à la fois par leurs bords inférieurs 25a, 25b et supérieurs 27a, 27b le long des rayons respectifs 9a, 9b et des baleines respectives 7a, 7b, par tout moyen de fixation amovible approprié, tel que boutons pression, fermeture à glissière, bande Velcro^{®}.

Comme on peut le comprendre, dans ce mode de réalisation, une fermeture du parasol n'est pas possible tant qu'on n'a pas décroché le compartiment de rangement des rayons et des baleines : en effet, la fermeture du parasol a pour effet d'éloigner le coulant 5 de la noix 3, éloignement qui n'est pas possible tant que les parois latérales 17a, 17b restent fixées à leurs rayons et baleines respectifs.

Ce mode de réalisation convient donc pour des compartiments de rangement 17 totalement amovibles du parasol.

On a représenté sur les figures 12 à 14 un parasol équipé de tels compartiments.

Comme on peut le voir sur la figure 12, ces compartiments peuvent être disposés entre toutes les baleines 7i et les rayons 9i adjacents du parasol, permettant ainsi d'optimiser le volume de rangement.

Sur la figure 12 en particulier, on peut voir que l'on a huit compartiments de rangement 17i.

Sur les figures 13 et 14, on peut voir plus particulièrement que chaque compartiment de rangement 17i comporte le long des bords inférieurs de ses parois latérales 17a, 17b des pattes Velcro^{®} 41a, 41b, 41c permettant la fixation de chaque compartiment 17i aux rayons 9a, 9b adjacents, comme cela est visible sur la figure 14.

Chaque compartiment 17i comprend en outre des pattes de fixation 43a, 43b disposées le long des bords supérieurs de ses parois latérales 17a, 17b, permettant la fixation de ses parois aux baleines respectives 7a, 7b.

Comme cela est visible sur les figures 13 et 14, les pattes de fixation 41, 43 de chaque compartiment de rangement 17i sont disposées de manière que les pattes de deux compartiments adjacents puissent être fixées sur des parties différentes et complémentaires des baleines 7a, 7b et des rayons 9a, 9b situés entre deux compartiments de rangement adjacents.

Autrement dit, les pattes de fixation 41 des bords inférieurs 25a, 25b des parois latérales 17a, 17b sont disposées en quinconce, de même que les pattes de fixation 43 des bords supérieurs 27a, 27b de ces parois latérales.

Comme on peut le comprendre à la lumière de ce qui précède, le parasol selon l'invention fournit des moyens ergonomiques et peu coûteux pour ranger en lieu sûr des objets que l'on souhaite éviter de souiller par exemple avec du sable.

Les compartiments de rangement selon l'invention peuvent aisément être adaptés sur un parasol existant, notamment dans leur mode de réalisation amovible.

## Revendications

1. Parasol, comprenant un mât (1), une noix (3) fixée sur ce mât (1), un coulant (5) monté coulissant sur ce mât (1), des baleines (7a, 7b) articulées sur ladite noix (3), des rayons (9a, 9b) interposés de manière articulée entre ledit coulant (5) et lesdites baleines (7a, 7b), **caractérisé en ce qu'**il comprend une toile (19) fixée sur lesdites baleines (7a, 7b), les baleines (7a, 7b) et les rayons (9a, 9b) adjacents définissant sensiblement, avec le mât (1), lorsque le parasol est en service, un volume délimité par deux triangles latéraux, un triangle inférieur et un triangle supérieur, ce parasol comprenant au moins un compartiment de rangement (17) dont la forme correspond à celle dudit volume.

2. Parasol selon la revendication 1, dans lequel ledit compartiment (17) comprend deux parois latérales (17a, 17b) sensiblement triangulaires, et une paroi inférieure (17c) sensiblement triangulaire.

3. Parasol selon la revendication 2, dans lequel ledit compartiment (17) comprend en outre une paroi supérieure sensiblement triangulaire.

4. Parasol selon l'une des revendications 2 ou 3, dans lequel les bords inférieurs (25a, 25b) desdites parois latérales (17a, 17b) sont fixés sur les rayons adjacents (9a, 9b) dudit volume.

5. Parasol selon la revendication 4, dans lequel les bords supérieurs (27a, 27b) desdites parois latérales (17a, 17b) sont maintenus par des élastiques s'étendant entre les articulations (11a, 11b) desdits rayons (9a, 9b) sur lesdites baleines (7a, 7b) et une extension (31) dudit coulant (5).

6. Parasol selon la revendication 4, dans lequel les bords verticaux (34a, 34b) desdites parois latérales (17a, 17b) sont montés coulissants sur des tiges (35a, 35b) disposées le long dudit mât (1).

7. Parasol selon l'une des revendications 2 ou 3, dans lequel les bords supérieurs (27a, 27b) desdites parois latérales (17a, 17b) sont fixés sur les baleines (7a, 7b) adjacentes dudit volume.

8. Parasol selon la revendication 7, dans lequel les bords inférieurs (25a, 25b) desdites parois latérales (17a, 17b) sont maintenus par des élastiques s'étendant entre les articulations (11a, 11b) desdits rayons (9z, 9b) sur lesdites baleines (7a, 7b) et ledit coulant (5).

9. Parasol selon l'une quelconque des revendications 4 à 8, dans lequel la paroi inférieure (17c) dudit compartiment (17) comporte une partie fixe (21) disposée au voisinage dudit mât (1), et une partie ouvrante (23) disposée à distance dudit mât (1).

10. Parasol selon l'une quelconque des revendications 4 à 9, dans lequel la paroi inférieure (17c) dudit compartiment (17) comporte au moins une partie transparente.

## Patentansprüche

1. Sonnenschirm, der ein Standrohr (1), einen auf diesem Standrohr (1) befestigten Aufsatz (3), einen an diesem Standrohr (1) verschiebbar montierten Schiebering (5), mit dem Aufsatz (3) gelenkig verbundene Spannstreben (7a, 7b) und zwischen dem Schiebering (5) und den Spannstreben (7a, 7b) gelenkig angeordnete Stützstreben (9a, 9b) umfasst, **dadurch gekennzeichnet, dass** er ein an den Spannstreben (7a, 7b) befestigtes Gewebe (19) umfasst, 7b), wobei die Spannstreben (7a, 7b) und die angrenzenden Stützstreben (9a, 9b) zusammen mit dem Standrohr (1) im Wesentlichen ein Volumen beschreiben, das durch zwei seitliche Dreiecke, ein unteres Dreieck und ein oberes Dreieck, begrenzt wird, wenn der Sonnenschirm in Gebrauch ist, wobei dieser Sonnenschirm mindestens ein Aufbewahrungsfach (17) in der Form des Volumens umfasst.

2. Sonnenschirm nach Anspruch 1, bei dem das Fach (17) zwei im Wesentlichen dreieckige Seitenwandungen (17a, 17b) und eine im Wesentlichen dreieckige untere Wandung (17c) umfasst.

3. Sonnenschirm nach Anspruch 2, bei dem das Fach (17) darüber hinaus eine im Wesentlichen dreieckige obere Wandung umfasst.

4. Sonnenschirm nach einem der Ansprüche 2 oder 3, bei dem die unteren Kanten (25a, 25b) der Seitenwandungen (17a, 17b) an den angrenzenden Stützstreben (9a, 9b) des Volumens befestigt sind.

5. Sonnenschirm nach Anspruch 4, bei dem die oberen Kanten (27a, 27b) der Seitenwandungen (17a, 17b) durch Gummibänder gehalten werden, die sich zwischen den Gelenken (11a, 11b) der Stützstreben (9a, 9b) an den Spannstreben (7a, 7b) und einer Verlängerung (31) des Schieberings (5) erstrecken.

6. Sonnenschirm nach Anspruch 4, bei dem die senkrechten Kanten (34a, 34b) der Seitenwandungen (17a, 17b) verschiebbar an Stangen (35a, 35b) angebracht sind, die entlang des Standrohrs (1) angeordnet sind.

7. Sonnenschirm nach einem der Ansprüche 2 oder 3, bei dem die oberen Kanten (27a, 27b) der Seitenwandungen (17a, 17b) an den angrenzenden Spannstreben (7a, 7b) des Volumens befestigt sind.

8. Sonnenschirm nach Anspruch 7, bei dem die unteren Kanten (25a, 25b) der Seitenwandungen (17a, 17b) durch Gummibänder gehalten werden, die sich zwischen den Gelenken (11a, 11b) der Stützstreben (9z, 9b) an den Spannstreben (7a, 7b) und dem Schiebering (5) erstrecken.

9. Sonnenschirm nach einem der Ansprüche 4 bis 8, bei dem die untere Wandung (17c) des Fachs (17) einen feststehenden Teil (21) umfasst, der in der Nähe des Standrohrs (1) angeordnet ist, und einen öffnenden Teil (23), der vom Standrohr (1) entfernt angeordnet ist.

10. Sonnenschirm nach einem der Ansprüche 4 bis 9, bei dem die untere Wandung (17c) des Fachs (17) mindestens einen transparenten Teil aufweist.

## Claims

1. Parasol, comprising a pole (1), a nut (3) fixed to this pole (1), a runner (5) slidably mounted on this pole (1), ribs (7a, 7b) articulated on said nut (3), spokes (9a, 9b) interposed in an articulated manner between said runner (5) and said ribs (7a, 7b), **characterized in that** it comprises a cloth (19) fixed to said ribs (7a, 7b), the ribs (7a, 7b) and the adjacent spokes (9a, 9b) substantially defining, with the pole (1), when the parasol is in use, a volume delimited by two lateral triangles, a lower triangle and an upper triangle, this sunshade comprising at least one storage compartment (17) whose shape corresponds to that of said volume.

2. The parasol according to claim 1, wherein said compartment (17) comprises two substantially triangular side walls (17a, 17b), and a substantially triangular bottom wall (17c).

3. The parasol according to claim 2, wherein said compartment (17) further comprises a substantially triangular top wall.

4. Parasol according to any of claims 2 or 3, wherein the lower edges (25a, 25b) of said side walls (17a, 17b) are attached to adjacent spokes (9a, 9b) of said volume.

5. The parasol according to claim 4, wherein the upper edges (27a, 27b) of said side walls (17a, 17b) are held by elastic bands extending between the hinges (11a, 11b) of said spokes (9a, 9b) on said ribs (7a, 7b) and an extension (31) of said runner (5).

6. The parasol according to claim 4, wherein the vertical edges (34a, 34b) of said side walls (17a, 17b) are slidably mounted on rods (35a, 35b) disposed along said pole (1).

7. Parasol according to any one of claims 2 or 3, wherein the upper edges (27a, 27b) of said side walls (17a, 17b) are attached to the ribs (7a, 7b) adjacent to said volume.

8. The parasol according to claim 7, wherein the lower edges (25a, 25b) of said side walls (17a, 17b) are held by elastic bands extending between the hinges (11a, 11b) of said spokes (9z, 9b) on said ribs (7a, 7b) and said runner (5).

9. Parasol according to any one of claims 4 to 8, wherein the bottom wall (17c) of said compartment (17) has a fixed portion (21) disposed adjacent to said pole (1), and an opening portion (23) disposed away from said pole (1).

10. Parasol according to any one of claims 4 to 9, wherein the bottom wall (17c) of said compartment (17) comprises at least one transparent portion.
